# EUROPÄISCHE PATENTSCHRIFT

(11) **EP 1 381 737 B1**
(45) Veröffentlichungstag und Bekanntmachung des Hinweises auf die Patenterteilung: **28.04.2010**
(21) Anmeldenummer: 01274154.2
(22) Anmeldetag: 15.11.2001
(51) Int. Cl.: E01F 15/14

(54) **TERMINAL FÜR SEITLICH AN VERKEHRSWEGEN ANGEORDNETE RÜCKHALTESYSTEME AUS STAHLPROFILEN**
TERMINAL FOR BARRIER SYSTEMS FROM STEEL PROFILES THAT ARE ARRANGED ALONG TRAFFIC ROUTES
ENSEMBLE TERMINAL POUR SYSTEMES DE RETENUE EN PROFILES D'ACIER DISPOSES LATERALEMENT SUR DES ARTERES DE COMMUNICATION

(30) Priorität: 24.04.2001 DE 10120076
(43) Veröffentlichungstag der Anmeldung: 21.01.2004
(73) Patentinhaber: SPS SCHUTZPLANKEN GMBH, D-63743 Aschaffenburg (DE)
(72) Erfinder: URLBERGER, Karl, 63743 Aschaffenburg (DE)
(74) Vertreter: Sperling, Rüdiger
(86) Internationale Anmeldenummer: PCT/EP2001/013242
(87) Internationale Veröffentlichungsnummer: WO 2002/086242

(56) Entgegenhaltungen:
- US-A- 4 815 565
- US-A- 5 348 416

## Beschreibung

Die Erfindung betrifft einen Terminal für seitlich an Verkehrswegen oder Fahrbahnen angeordnete Rückhaltesysteme wobei der Terminal aus Stahlprofilen besteht, eine Absenkung umfasst, die jeweils vor und hinter den Rückhaltesystemen angeordnet werden kann, und die im wesentlichen kontinuierlich in das Rückhaltesystem übergeht und zumindest zu Beginn des Terminals eine verschiebliche Verformungs-Anprall-Dämpfungseinrichtung aufweist, die ganz oder teilweise auf der Absenkung angeordnet ist.

Diese Absenkung des letzten Bereichs des Rückhaltesystems in das Erdreich mit gleichzeitiger Verankerung darin dient sowohl der Entschärfung des Endes der von einem Stahlprofil gebildeten Stahlleitplanke, die ohne eine derartige Zusatzausbildung als Rammbock auffahrenden Kraftfahrzeugen und deren Insassen erheblichen Schaden zufügen würde, als auch als Abspannung des Rückhaltesystems, dessen Stahlprofile in der Regel zu einem endlichen Spannband ausgebildet sind. In den Anfangs- und Endbereichen sind die Pfosten, an denen die Konstruktion aufgehängt ist, für die Funktion einer Spannhalterung für das Spannband nur ungenügend konzipiert. Daher bietet sich die Absenkung mittels einer abgesenkten Stahlschutzplanke zu einem Verankerungspunkt im Erdreich weit vor dem ersten Pfosten des eigentlichen Rückhaltesystems als funktionelle Abspannung an.

Obwohl eine derartige Ausbildung die in sie gesetzten Anforderungen erfüllt, so hat sie doch einen wesentlichen Nachteil. Im Falle eines Auffahrens eines Kraftfahrzeugs auf die Absenkung wirkt diese wie eine Rampe, auf welche das Kraftfahrzeug angehoben wird, um danach eventuell nach einer Luftfahrt zur einen oder zur anderen Seite der Stahlschutzplanken-Einrichtung abzustürzen.

Aus der US 4,815,565 ist ein Anpralldämpfer mit rohrförmig elastischen Dämpfelementen bekannt, die den Nachteil der Speicherung von Verformungsenergie aufweisen. Denn nachdem das Fahrzeug zum Stillstand gebracht wurde, entlädt sich die gespeicherte Energie plötzlich, wobei das Fahrzeug entgegen seiner ursprünglichen Fahrtrichtung geschleudert wird.

Desweiteren sind aus der US 5,348,416, die den nächstliegenden Stand der Technik beschreibt, zwei Ausführungsvarianten von Terminals bekannt. In der ersten Ausführungsvariante wird ein Terminal beschrieben, welcher ein anprallendes Fahrzeug in einem Rahmen einklemmt. Dieser Rahmen ist so ausgebildet, dass er, auf einem Schlitten angeordnet, entlang einer Schutzplanke gleiten kann, wobei er sich mit der gedreht angeordneten Schutzplanke mitbewegt. Als zweite Ausführungsvariante ist ein Terminal beschrieben, das ähnlich der ersten Ausführungsvariante einen Rahmen zu Beginn des Terminals hat, welcher ein anprallendes Fahrzeug durch Einklemmen aufnehmen kann. Hierbei wird der Rahmen auf einer Schiene geführt, die in einer rampenförmig ansteigenden Basis eingelassen ist. Im Anschluss an den Rahmen findet sich ein sogenannter "ADIEM Anpralldämpfer", welcher auch aus Transportation Research Record 1367, Seite 94 ff., unter dem Artikel "ADIEM: Low-Cost Terminal for Concrete Barriers" als ein Terminal für eine aus Beton bestehende Leiteinrichtung bekannt ist. Bei der Leiteinrichtung weist eine Betonleitwand im Anfangsbereich eine niedrige Auflauframpe oder Absenkung auf, auf der Energie absorbierende Elemente aus geringfügig verstärkten Betonmodulen aus Perlit mit äußerst geringer Festigkeit aufgesetzt sind. In die einzelnen Betonmodule sind an ihrer Unterseite T-Profile eingegossen, deren Querband einen vorbestimmten Abstand zum Boden des Moduls aufweist. Das auf diese Weise nach unten abstehende T-Profil ist mit seinem Querband in einer Schwalbenschwanzführung auf der aus normalem Beton bestehenden Absenkung gehalten. Beim Aufprall auf eine solche Dämpfungseinrichtung werden diese fest an ihrem Ort gehaltenen Betonmodule durch das aufprallende Fahrzeug pulverisiert, wodurch die Energie aufgezehrt wird. Ist die Aufprallenergie hinreichend groß oder erfolgt der Aufprall im Endbereich der Absenkung, so prallt das Fahrzeug auf die Betonleiteinrichtung, die nach der Absenkung mit einer Stufe beginnt.

Der Erfindung liegt die Aufgabe zugrunde, einen Terminal an einem Rückhaltesystem aus Stahlprofilen so weiterzubilden, dass ein aufgefahrenes Fahrzeug nicht in eine oben genannte gefährliche Situation gerät.

Die Aufgabe wird erfindungsgemäß dadurch gelöst, dass zumindest zu Beginn des Terminals eine verschiebliche Verformungs-Anprall-Dämpfungseinrichtung vorgesehen ist, die ganz oder teilweise auf der Absenkung angeordnet ist.

Hierdurch wird ein auf die rampenartige Absenkung des Terminals auffahrendes Fahrzeug gesteuert abgebremst, ohne dass die Gefahr besteht, dass das Fahrzeug nach der Rampe auf den Anfangsbereich des Rückhaltesystems aufprallt und in die Luft geschleudert wird. Dabei kann der Anfang eines Anprallsystems bereits vor der Absenkung fahrbahnparallel angeordnet sein, und es kann auch der Endbereich der Anprall-Dämpfungseinrichtung auf dem eigentlichen Rückhaltesystem angeordnet sein, um eine möglichst gefahrlose Dämpfungswirkung zu erzielen.

Vorteilhaft ist dabei, dass die Anprall-Dämpfungseinrichtung ein abgestuftes Dämpfungsverhalten aufweist. Hierdurch ist ein gezielter Energieabbau möglich.
Weiterhin ist es vorteilhaft, dass die Absenkung als Gleitbahn für ein aufgefahrenes Fahrzeug ausgebildet ist. Die Gleitbahn ist dabei vorteilhafter Weise durch zwei im Wesentlichen parallel zueinander angeordnete Stahlschutzplanken gebildet, die mit ihrem Anfang im Boden verankert sind und an ihrem Ende in das Rückhaltesystem übergehen. Dadurch werden zwei beabstandete Schienen gebildet, die dem Fahrzeug eine gewisse Stabilität verleihen, wenn es auf die rampenartige Absenkung aufgefahren ist. Vorteilhaft ist es, wenn die Anprall-Dämpfungseinrichtung auf einer auf der Absenkung angeordneten Aufnahme gehalten ist, die vorzugsweise aus einem Winkelprofil besteht.

Eine vorteilhafte Ausbildung der Anprall-Dämpfungseinrichtung ist darin zu sehen, dass diese im Wesentlichen aus mehreren hintereinander gesetzten rohrförmigen Gebilden besteht. Diese rohrförmigen Gebilde weisen günstigerweise eine geringere Querabmessung auf, als die Absenkung breit ist.

Hierbei kann vorteilhafterweise die aus den rohrförmigen Gebilden bestehende Anprall-Dämpfungseinrichtung zumindest im Bereich der Pfosten an Befestigungsschilden gehalten sein. Auf diese Weise wird eine stabile Befestigung der Anprall-Dämpfungseinrichtung auf der Absenkung gewährleistet.

Um eine sichere Funktion zu gewährleisten, ist es vorteilhaft, dass die Anprall-Dämpfungseinrichtung im Endbereich von einer als Auflaufbock dienenden Endausbildung abgestützt ist. Hierdurch kann erreicht werden, dass ein Fahrzeug noch auf der Abspannrampe zum Stillstand kommt.

Vorteilhaft kann es sein, wenn die Anprall-Dämpfungseinrichtung im Kopfabschnitt eine Auffangschürze aufweist, die ein anderes Dämpfungsverhalten, in der Regel ein weicheres, aufweist als im weiteren Verlauf der Anprall-Dämpfungseinrichtung die anderen Dämpfungsabschnitte. Hierdurch wird erreicht, dass auch Kraftfahrzeuge geringeren Gewichts relativ weich aufgefangen werden können und nicht unmittelbar auf die Fahrbahn zurückgeworfen werden.

Das gewünschte Dämpfungsverhalten kann insbesondere dadurch erreicht werden, dass die Anprall-Dämpfungseinrichtung mehrere Abschnitte aufweist, die mit einer voreingestellten gleichen oder unterschiedlichen Dämpfung ausgestattet sind. Die unterschiedliche Dämpfung kann durch eine unterschiedliche Höhe der rohrförmigen Gebilde und/oder durch Einsetzen von rohrförmigen Gebilden kleinerer Durchmesserabmessungen eingestellt werden.

Von besonderem Vorteil ist es, wenn auf der Absenkung eine Richtungsführung angeordnet ist, die günstigerweise aus einem Leitsteg besteht, der an der Stahlschutzplanke, die der Fahrbahn abgewandt ist, nach oben absteht. Hierdurch wird einem auffahrenden Fahrzeug eine Seitenneigung in Richtung der Fahrbahn erteilt, so dass ein Abstürzen auf die andere Seite erschwert, gleichzeitig aber auch eine Führung für die entlang streifenden Räder erreicht wird.

Weitere vorteilhafte Ausführungsformen der Erfindung sind in nicht im Einzelnen diskutierten Unteransprüchen angegeben, wobei die unterbliebene Diskussion keine geringere Bewertung dieser Ansprüche bedeutet.

Bei besonderen baulichen Bedingungen kann es vorteilhaft sein, dass die verschiebliche Verformungs-Anprall-Dämpfungseinrichtung vollständig auf dem Rückhaltesystem angeordnet ist. Dies kann z.B. in Kurven mit nebenliegenden gefährlichen Hindernissen oder an Brücken oder in Tunneln gegeben sein.

Im Folgenden wird die Erfindung anhand in der Zeichnung dargestellter Ausführungsbeispiele näher erläutert. Es zeigen:
- Fig. 1: ein erfindungsgemäßes Terminal mit Dämpfungseinrichtung in Seitenansicht,
- Fig. 2: eine Ansicht des Terminals aus Fig. 1 von oben,
- Fig. 3: eine Ansicht von vorne auf den Schnitt III-III in Figur 1,
- Fig. 4: eine Ansicht der Schnittansicht aus Figur 3 ohne Anprall-Dämpfungseinrichtung,
- Fig. 5: eine Ansicht des Details V in Figur 2 von oben,
- Fig. 6: eine Ansicht auf die Abspanneinrichtung im Bereich eines Pfostens von oben,
- Fig. 7: eine Ansicht auf das Detail VII in Fig. 2 von oben,
- Fig. 8: verschiedene Situationen beim Auffahren auf den Terminal,
- Fig. 9: eine Seitenansicht des Terminals mit aufgefahrenem Fahrzeug und zusammengeschobenem Dämpfer,
- Fig. 10: eine Teilansicht auf eine weitere Ausführungsform der Erfindung mit Anordnung des Kopfabschnitts auf dem Boden vor der Absenkung,
- Fig. 11: eine Teilansicht auf eine weitere Ausführungsform der Erfindung mit Anordnung der Endkonstruktion nach der Absenkung auf dem Rückhaltesystem, und
- Fig. 12: eine Teilansicht auf eine weitere Ausführungsform der Erfindung mit Anordnung der Dämpfungseinrichtung vollständig auf dem Rückhaltesystem.

Fig. 1 zeigt einen Terminal eines als Stahlschutzplankeneinrichtung aus Stahlprofilen ausgebildeten Rückhaltesystems, wie es üblicherweise an den Straßen eingesetzt wird, um Fahrzeuge aufzuhalten und umzulenken, so dass sie die Straße nicht verlassen oder gar den Mittelstreifen einer Autobahn überqueren und in den Gegenverkehr geraten können. Derartige Bauwerke sind jeweils zu Beginn und am Ende mit einer Absenkung versehen, die zum einen verhindern, dass Fahrzeuge von einer freien Stahlschutzplanke aufgespießt werden, wenn sie auf diesen Anfang aufprallen, zum anderen dienen solche Absenkungen als Verankerungen für das System. Derartige Absenkungen werden im neuen Sprachgebrauch als Terminal bezeichnet. Der in Fig. 1 dargestellte Terminal 1 besteht aus einer Konstruktion aus Stahlschutzplanken 2, auf der im dargestellten Ausführungsbeispiel eine Anprall-Dämpfungseinrichtung 3 in ihrer Gesamtheit angeordnet ist. Diese Anprall-Dämpfungseinrichtung muss nicht notwendigerweise, wie in Figur 1 dargestellt, zwischen dem ersten und zweiten Pfosten ihren Anfangsbereich haben, vielmehr kann dieser Anfangsbereich auch bereits dort beginnen, wo die Absenkung im Boden verankert ist, nämlich vor dem ersten Pfosten, ggf. auch bereits früher, und kann, wie später noch erläutert, auch auf dem Rückhaltesystem enden.

Die in Fig. 1 und 2 dargestellte Ausführungsform der Anprall-Dämpfungseinrichtung 3 ist mit einem abgestuften Dämpfungsverhalten ausgestattet. Hierzu ist die Anprall-Dämpfungsvorrichtung in mehrere Abschnitte aufgeteilt, nämlich in den Kopfabschnitt K mit einer Auffangschürze 12, einem Übergangsabschnitt U, einem ersten Dämpfungsbereich D1 und weiteren Dämpfungsbereichen Dₙ. Im Anfangsabschnitt nach dem Kopfbereich weist der Dämpfungsbereich D1 eine höhere Dämpfung auf als der zweite Dämpfungsbereich D2 und dieser wiederum eine höhere als der Dämpfungsbereich Dₙ, woraus sich bei der dargestellten Konstruktion eine im Anfangsbereich zunehmende, anschließend eine abnehmende Dämpfungscharakteristik ergibt.

Die Konstruktion kann jedoch auch so ausgebildet sein, dass ein kontinuierlicher Dämpfungseffekt erzielt wird, der durch verschiedenartige Ausbildung der unterschiedlichen Dämpfungsabschnitte erzielt werden kann.

Im dargestellten Ausführungsbeispiel besteht die Anprall-Dämpfungseinrichtung aus hintereinander angeordneten rohrförmigen Gebilden. Im vorliegenden Fall handelt es sich um Rohrabschnitte, deren Steifigkeit je.nach Anforderung in Abhängigkeit ihres Ortes, an dem sie eingesetzt sind, eine stärkere oder eine geringere Wanddicke aufweisen. Im Kopf und im Anfangsabschnitt sind erfindungsgemäß im Vergleich zu den nachfolgenden Rohren höhere Rohre vorgesehen, die zum einen aufgrund ihrer größeren Höhe eine höhere Dämpfungscharakteristik aufweisen können, wobei andererseits jedoch diese Dämpfungscharakteristik wieder durch eine geringere Wanddicke reduziert werden kann. Die größere Höhe dient dazu, Fahrzeuge mit unterschiedlich hohem Schwerpunkt sicher auf der Anprall-Dämpfungseinrichtung bzw. auf der Absenkung zu halten. In weiteren Dämpfungsabschnitten Dₙ kann die Höhe der Rohre verringert, jedoch die Dämpfungscharakteristik durch zusätzlich in die großen Rohre eingesetzte Rohre kleineren Durchmessers verstärkt bzw. versteift werden.

Auf diese Weise kann je nach örtlicher Gegebenheit eine gewünschte Dämpfungscharakteristik eingestellt werden, die zum einen kontinuierlich anwachsend, zum anderen gleichbleibend oder gar auch abnehmend eingestellt werden kann.

Am Ende der Anprall-Dämpfungseinrichtung sind die Rohre durch eine Endausbildung 10 gehalten. Im Kopfabschnitt K ist im dargestellten Ausführungsbeispiel, wie oben dargelegt, eine Auffangschürze 12 dargestellt, die entweder frei oder, wie gestrichelt dargestellt, ebenfalls mit Dämpfungsrohren versehen sein kann.

In Figur 3 ist eine Ansicht von vorne auf den Schnitt III-III in Figur 1 dargestellt. Die Absenkung wie auch das Rückhaltesystem bestehen aus Pfosten 5, die mit einem Ende in den Boden gerammt sind und an ihrem freien Ende zu beiden Seiten rahmenartige Träger 6 aufweisen. An diesen rahmenartigen Trägern sind an Halterungen Stahlprofile 4, 4' verschraubt oder vernietet.

An den rahmenartigen Trägern 6 der Absenkungen oder auch im Anfangsbereich des Rückhaltesystems ragen jeweils Befestigungsbereiche 6' nach oben. An diesen Befestigungsbereichen 6' ist eine Aufnahme 7 gehalten, die im dargestellten Ausführungsbeispiel von zwei Winkelprofilen 7' gebildet wird. Die Winkelprofile 7' können gegebenenfalls durch eine Flachbandkonstruktion ersetzt sein. Die Aufnahme 7 ist eine Führung für einen Führungsschlitten 19, der an seiner Oberseite einen Befestigungsschild 9 trägt. Eine vorbestimmte Anzahl von Rohren ist jeweils über einen solchen Befestigungsschild 9 mit dem Führungsschlitten 19 verbunden. Der Führungsschlitten 19 hintergreift nach Art eines Kulissensteins die Winkelprofile 7', wobei die unteren Ränder der Rohre 8 auf der Oberseite der Winkelprofile 7' aufliegen und auf diesen gleiten können. Die Oberfläche dieser Winkelprofile 7' kann gegebenenfalls mit einer rutschhemmenden Ausbildung versehen sein. Die hintereinander angeordneten Rohre sind in geeigneter Weise miteinander befestigt, so dass sie auch bei einem seitlichen Anprall eines Fahrzeugs an die Absenkung auf der Aufnahme gehalten bleiben.

In Figur 4 ist die Absenkung des Terminals ohne Anprall-Dämpfungseinrichtung dargestellt. Der wesentliche Aufbau ist bereits in Zusammenhang mit Figur 3 erläutert. Auf der der Fahrbahn abgewandten Seite der Absenkung ist eine Richtungsführung in Form eines Leitstegs 17 angeordnet. Dieser Leitsteg weist in seinem oberen Bereich über die von den oberen Rändern der Stahlprofile 4, 4' aufgespannte Ebene hinaus und ist an dem über die Oberkante hinausragenden Teil mit einem Gleitbereich, bevorzugterweise einer Abrundung, versehen.

Figur 5 zeigt eine Ansicht auf die Absenkung im Bereich eines Pfostens von oben. Es ist zu erkennen, dass die Abmessung des Rohrs geringfügig größer ist als die Abmessung der Aufnahme für die Rohre, wobei diese Bemessung jedoch variiert werden kann. Zum einen ist es möglich, bei einer Dämpfungseinrichtung einen gleichbleibenden Durchmesser für alle Rohre vorzusehen, es kann jedoch auch eine veränderliche Durchmesseranordnung getroffen werden. Es können grundsätzlich Rohre verwendet werden, die über die Gesamtbreite der Absenkung hinausragen, wobei seitlich der Stahlprofile 4, 4' die Rohre schürzenähnlich die Absenkung übergreifen können und auf diese Weise eine zusätzlich Führung erhalten.

Figur 6 zeigt eine Ansicht auf die Absenkung im Bereich eines Pfostens von oben. Aus dieser Darstellung ist die Aufhängung der Stahlplanken 4, 4' sowie der Winkelprofile 7' erkennbar. Die Winkelprofile werden lediglich an den oberen Abschnitten der Träger 6 gehalten.

Aus Figur 7 ist das Detail VII aus Figur 2 ersichtlich. Bei dieser Darstellung ist ein Teil des Übergangsabschnitts U und ein Teil des ersten Dämpfungsabschnitts D dargestellt. Der erste Dämpfungsabschnitt weist zur Verstärkung der Dämpfung im Inneren zusätzlich angeordnete Rohre 8' kleineren Durchmessers auf; die jeweiligen Rohre großen Durchmessers sind in Fahrtrichtung gegeneinander durch Seitenblech 21 abgestützt.

Die Figuren 8a) - e) zeigen verschiedene Auffahrsituationen eines Fahrzeugs auf die Absenkung.

Die Figuren 8a) und b) zeigen ein mittig auf die Absenkung aufgefahrenes Fahrzeug, das infolge des Leitstegs 17 eine Neigung in Richtung Fahrbahn erhält. Hierdurch wird vermieden, dass bei einem labilen Gleichgewicht das Fahrzeug auf die Böschungsseite geneigt wird und dabei gegebenenfalls die Böschung hinunterstürzt. Während Figur 8a) den Schnitt durch die Hinterachse zeigt, ist bei Schnitt 8b) die Situation der Vorderachse wiedergegeben (vgl. Figur 9).

Die Figuren 8c) - e) zeigen einen zur Straßenseite hin versetzt auffahrenden Wagen, wobei erkennbar ist, dass das linke Hinterrad noch Kontakt mit der Fahrbahnoberkante besitzt, wohingegen alle übrigen Räder bereits ohne Bodenkontakt sind und das Fahrzeug lediglich von der eine Gleitbahn bildenden Oberseite der Absenkung mit dem Leitsteg geführt ist. Der Leitsteg 17 hat dabei jedoch nicht nur die Funktion, dem Fahrzeug eine zur Fahrbahn weisende Richtungskomponente zu erteilen, sondern dient gleichzeitig als seitliche Führungsschiene für die rechtsseitigen Räder, so dass das Fahrzeug auf der Absenkung gehalten und nicht unkontrolliert auf die Fahrbahn zurückgeworfen wird.

Figur 8e) zeigt ein Fahrzeug, das sich in seiner Endphase zur Fahrbahn geneigt hat, so dass auch das rechte Vorderrad wieder Bodenkontakt hat, wobei diese Situation am Ende der Dämpfungsstrecke eingetreten sein kann.

Figur 9 zeigt ein auf die Absenkung aufgefahrenes Fahrzeug im Stadium am Ende der Dämpfungsstrecke. Es sind die zusammengefalteten Dämpfungsrohre zu erkennen, die aufgrund ihrer Verformung die kinetische Energie des Fahrzeugs aufgenommen haben.

Die Erfindung ist nicht auf die beschriebene und dargestellte Ausführungsform beschränkt, sondern kann auch weitere, vom dargestellten Ausführungsbeispiel abweichende Konstruktionsmerkmale aufweisen.

So ist es beispielsweise nicht erforderlich, dass der Führungsschlitten 19 eine Volumenausbildung in Form eines Quaders oder eines Zylinders besitzt. Vielmehr kann der Schlitten auch eine Winkelkonstruktion innerhalb des Rohrs sein, bei der die Aufnahme-Winkelprofile hintergreifende, am Rohr befestigte Winkelprofile vorgesehen sind. Eine solche alternative Ausbildung ist in Figur 3 mit dem Bezugszeichen 19' gestrichelt skizziert.

Wie bereits eingangs erwähnt, kann die Anprall-Dämpfungseinrichtung eine größere Länge aufweisen als die Länge der eigentlichen Absenkung, so dass der Kopf der Dämpfereinrichtung bereits vor der Absenkung angeordnet ist, und auch das Ende auf dem Rückhaltesystem mit der Endkonstruktion abgestützt ist, vergl. Fig. 10 und 11.

Wenn der Kopf vor der Absenkung angeordnet wird, dann ist eine entsprechende Schlittenführung im Boden vor der Absenkung erforderlich.

Fig. 12 zeigt eine Ausführungsform, die vorzugsweise bei besonderen baulichen Bedingungen zu Einsatz kommen kann. Hierbei ist die verschiebliche Verformungs-Anprall-Dämpfungseinrichtung vollständig auf dem Rückhaltesystem angeordnet. Diese Situation kann z.B. in Kurven mit nebenliegenden gefährlichen Hindernissen oder an Brücken oder in Tunneln gegeben sein.

Der Gegenstand der Erfindung wird in den Ansprüchen angegeben und die Erfindung beschränkt sich in ihrer Ausführung nicht auf die vorstehend angegebenen bevorzugten Ausführungsbeispiele.

## Patentansprüche

1. Terminal für seitlich an Verkehrswegen oder Fahrbahnen angeordnete Rückhaltesysteme aus Stahlprofilen, wobei der Terminal (1)
- aus Stahlprofilen (4, 4`) besteht,
- eine Absenkung umfasst, die jeweils vor und hinter den Rückhaltesystemen angeordnet werden kann, und die im Wesentlichen kontinuierlich in das Rückhaltesystem übergeht,
- zumindest zu Beginn des Terminals (1) eine verschiebliche Verformungs-Anprall-Dämpfungseinrichtung (3) aufweist, die ganz oder teilweise auf der Absenkung angeordnet ist,
**dadurch gekennzeichnet, dass**
- die Verformungs-Anprall-Dämpfungseinrichtung (3) im Wesentlichen aus mehreren hintereinander angeordneten rohrförmigen Gebilden besteht.

2. Terminal nach Anspruch 1, **dadurch gekennzeichnet, dass** die Anprall-Dämpfungseinrichtung (3) ein über ihre Länge veränderliches Dämpfungsverhalten aufweist.

3. Terminal nach Anspruch 1, **dadurch gekennzeichnet, dass** die Anprall-Dämpfungseinrichtung (3) ein kontinuierliches Dämpfungsverhalten aufweist.

4. Terminal nach einem der Ansprüche 1 - 3, **dadurch gekennzeichnet, dass** die Absenkung als Gleitbahn für ein auffahrendes Fahrzeug ausgebildet ist.

5. Terminal nach einem der Ansprüche 1 - 4, **dadurch gekennzeichnet, dass** die Absenkung zumindest fahrbahnseitig zumindest ein Stahlprofil (4, 4') aufweist, das mit seinem Anfang im Boden verankert ist und an seinem Ende in das nachfolgende Rückhaltesystem aus Stahlprofilen (4, 4') übergeht.

6. Terminal nach einem der Ansprüche 1 - 5, **dadurch gekennzeichnet, dass** die Absenkung zwei im Wesentlichen parallel zueinander angeordnete Stahlprofile (4, 4') aufweist, die von rahmenartigen Trägern (6) gehalten werden, die seitlich an im Boden eingelassenen Pfosten (5) angeordnet sind.

7. Terminal nach einem der Ansprüche 1 - 6, **dadurch gekennzeichnet, dass** die Absenkung zumindest im Bereich der Anprall-Dämpfungseinrichtung (3) eine Aufnahme für letztere aufweist.

8. Terminal nach Anspruch 7, **dadurch gekennzeichnet, dass** die Aufnahme im Wesentlichen aus Flachband, vorzugsweise aus Winkel-Profilen (7') besteht, auf denen die Anprall-Dämpfungseinrichtung (3) aufgesetzt ist.

9. Terminal nach einem der vorigen Ansprüche, **dadurch gekennzeichnet, dass** die rohrförmigen Gebilde die gleiche oder eine größere Abmessung aufweisen als die Gleitbahn der Absenkung breit ist.

10. Terminal nach einem der vorigen Ansprüche, **dadurch gekennzeichnet, dass** zumindest eine vorbestimmte Anzahl der rohrförmigen Gebilde jeweils einen Führungsschlitten (19) aufweist.

11. Terminal nach Anspruch 10, **dadurch gekennzeichnet, dass** die Führungsschlitten (19) durch die Aufnahme geführt sind.

12. Terminal nach einem der Ansprüche 10 oder 11, **dadurch gekennzeichnet, dass** die Führungsschlitten (19) vorzugsweise als Rechteckkörper mit angerundeten Stirnseiten oder als Zylinder ausbildet sind.

13. Terminal nach einem der Ansprüche 10 - 12, **dadurch gekennzeichnet, dass** jeweils an einem Führungsschlitten (19) ein Befestigungsschild (9) für ein rohrförmiges Gebilde angeordnet ist.

14. Terminal nach einem der Ansprüche 1-13, **dadurch gekennzeichnet, dass** die Anprall-Dämpfungseinrichtung (3) im Endbereich von einer als Auflaufbock dienenden Endausbildung (10) abgestützt ist.

15. Terminal nach einem der Ansprüche 1 - 14, **dadurch gekennzeichnet, dass** die Anprall-Dämpfungseinrichtung (3) nacheinander einen Kopfabschnitt (K), einen Übergangsabschnitt (U) sowie Dämpfungsabschnitte (Dₙ) aufweist.

16. Terminal nach einem der Ansprüche 1 - 15, **dadurch gekennzeichnet, dass** die Anprall-Dämpfungseinrichtung (3) im Kopfabschnitt (K) eine Auffangschürze (12) aufweist.

17. Terminal nach einem der Ansprüche 15 -16, **dadurch gekennzeichnet, dass** innerhalb der Anprall-Dämpfungseinrichtung (3) in den Abschnitten K, U und Dₙ ein jeweils anderes Dämpfungsverhalten eingestellt ist.

18. Terminal nach einem der Ansprüche 1,3-16, **dadurch gekennzeichnet, dass** innerhalb der Anprall-Dämpfungseinrichtung (3) in den Dämpfungsabschnitten (Dₙ) ein gleiches Dämpfungsverhalten eingestellt ist.

19. Terminal nach Anspruch 1, 2, 4- 17, **dadurch gekennzeichnet, dass** der Dämpfungsabschnitt (Dₙ) nach dem Kopfabschnitt (K) eine im Verhältnis zu folgenden Dämpfungsabschnitten (Dₙ₊₁) höhere Dämpfung aufweist, wobei ein letzter Abschnitt vor einem Auflaufbock eine niedrigere Dämpfung besitzt.

20. Terminal nach einem der Ansprüche 1-19, **dadurch gekennzeichnet, dass** die Dämpfung durch eine unterschiedliche Höhe der rohrförmigen Gebilde und/oder unterschiedliche Wandstärke und/oder durch Einsetzten von rohrförmigen Gebilden kleinerer Durchmesser-Abmessung in solche größere Bemessung erzielt wird.

21. Terminal nach einem der Ansprüche 1 - 20, **dadurch gekennzeichnet, dass** auf der Absenkung ein Richtungsführung angeordnet ist.

22. Terminal nach Anspruch 21, **dadurch gekennzeichnet, dass** die Richtungsführung ein über die Oberkante des Stahlprofils (4, 4'), das der Fahrbahn abgewandt ist, hinausragender Leitsteg (17) ist.

23. Terminal nach einem der vorangegangenen Ansprüche, **dadurch gekennzeichnet, dass** die verschiebliche Verformungs-Anprall-Dämpfungseinrichtung (3) vollständig auf dem Rückhaltesystem angeordnet ist.

## Claims

1. A terminal for barrier systems made of steel profiles arranged laterally along traffic routes or roadways, wherein said terminal (1)
- consists of steel profiles (4, 4'),
- comprises a lowered portion which can be arranged In front of and behind barrier systems, respectively and which Is substantially continuously adjoined to the barrier system,
- comprises a displaceable deformable impact damping device (3) at least at the beginning of the terminal (1) which is arranged completely or partially on the lowered portion,
**characterized in that**
- the deformable Impact damping device (3) substantially consists of multiple tubular bodies arranged one after another.

2. The terminal according to claim 1, **characterized in that** the impact damping device (3) has a variable damping behavior over its longitudinal extension.

3. The terminal according to claim 1, **characterized in that** the Impact damping device (3) has a continuous damping behavior.

4. The terminal according to one of claims 1 to 3, **characterized in that** the lowered portion is provided as a slideway for a vehicle running into the barrier.

5. The terminal according to one of claims 1 to 4, **characterized in that** the lowered portion comprises at least one steel profile (4, 4') at least on the side of the roadway with Its front end fixed In the ground and with Its rear end being adjoined to the subsequent barrier system made of steel profiles (4, 4').

6. The terminal according to one of claims 1 to 5, **characterized in that** the lowered portion comprises two steel profiles (4, 4') arranged substantially parallel to one another and being supported by frame-like supports (6) which are arranged laterally on posts (5) embedded In the ground.

7. The terminal according to one of claims 1 to 6, **characterized in that** the lowered portion comprises a seat for the Impact damping device (3) at least in the area of said impact damping device.

8. The terminal according to claim 7, **characterized in that** the seat consists substantially of a flat strip, preferably of angle sections (7') onto which the impact damping device (3) Is put.

9. The terminal according to one of the preceding claims, **characterized in that** the dimension of the tubular bodies Is the same as or larger than the width of the slideway of the lowered portion.

10. The terminal according to one of the preceding claims, **characterized in that** at least a predetermined number of the tubular bodies comprises a guide block (19) each.

11. The terminal according to claim 10, **characterized in that** the guide block (19) Is guided by the seat.

12. The terminal according to one of claims 10 or 11, **characterized in that** the guide block (19) Is preferably In the form of a rectangular body comprising rounded end faces or In the form of the cylinder.

13. The terminal according to one of claims 10 to 12, **characterized in that** a mounting plate (9) for a tubular body Is provided on each of the guide blocks (19).

14. The terminal according to one of claims 1 to 13, **characterized in that** in Its end section the impact damping device (3) Is supported by a terminal formation (10) serving as a buffer block.

15. The terminal according to one of claims 1 to 14, **characterized in that** the Impact damping device (3) comprises sequentially a head section (K), a transition section (U) as well as damping sections (Dₙ).

16. The terminal according to one of claims 1 to 15, **characterized in that** the Impact damping device (3) comprises an absorber skirt (12) in its head section (K).

17. The terminal according to one of claims 15 to 16, **characterized in that** within the Impact damping device (3) a different damping behavior is set up in each of the sections K, U and Dₙ.

18. The terminal according to one of claims 1, 3 to 16, **characterized in that** within the Impact damping device (3) an identical damping behavior Is set up within the damping sections Dₙ.

19. The terminal according to claims 1, 2, 4 to 17, **characterized in that** the damping section (Dₙ) arranged after the head section (K) has a higher damping effect In comparison to the following damping sections (Dₙ₊₁) wherein the last section before the buffer block has a lower damping effect.

20. The terminal according to one of claims 1 to 19, **characterized in that** the damping effect is obtained by different heights of the tubular bodies and/or different wall thicknesses and/or by inserting tubular bodies of a smaller diameter dimension Into those of a larger dimension.

21. The terminal according to one of claims 1 to 20, **characterized in that** directional guiding means are provided on the lowered portion.

22. The terminal according to claim 21, **characterized in that** the directional guiding means are a guide web (17) projecting beyond the top edge of the steel profile (4, 4') facing away from the roadway.

23. The terminal according to one of the preceding claims, **characterized in that** the displaceable deformable Impact damping device (3) Is arranged completely on the barrier system.

## Revendications

1. Terminal pour systèmes de retenue disposés latéralement sur des chaussées ou voies de circulation, en profilés d'acier, le terminal (1)
- se composant de profilés d'acier (4, 4'),
- comprenant un affaissement qui peut être disposé respectivement devant et derrière les systèmes de retenue et qui est Intégré principalement en continu au système de retenue,
- présentant au moins au début du terminal (1) un dispositif mobile d'amortissement d'impact de déformation (3) qui est disposé en tout ou partie sur l'affaissement,
**caractérisé en ce que**
- le dispositif d'amortissement d'impact de déformation (3) se compose essentiellement de plusieurs structures tubulaires disposées les unes derrière les autres.

2. Terminal selon la revendication 1, **caractérisé en ce que** le dispositif d'amortissement d'impact (3) présente un comportement d'amortissement modifiable sur sa longueur.

3. Terminal selon la revendication 1, **caractérisé en ce que** le dispositif d'amortissement d'impact (3) présente un comportement d'amortissement continu.

4. Terminal selon l'une des revendications 1 à 3, **caractérisé en ce que** l'affaissement est réalisé comme une surface de glissière pour un véhicule en arrivé de collision.

5. Terminal selon l'une des revendications 1 à 4, **caractérisé en ce que** l'affaissement présente au moins côté chaussée au moins un profilé en acier (4, 4') qui est ancré dans le sol par son début et qui s'intègre a son extrémité dans le système de retenue suivant en profilés d'acier (4, 4').

6. Terminal selon l'une des revendications 1 à 5, **caractérisé en ce que** l'affaissement présente deux profilés en acier (4, 4') disposés sensiblement parallèlement entre eux, qui sont maintenus par des poutres formant cadre (6) qui sont disposées latéralement sur des montants (5) encastrés dans le sol.

7. Terminal selon l'une des revendications 1 à 6, **caractérisé en ce que** l'affaissement présente au moins dans la zone du dispositif d'amortissement d'impact (3) un logement pour ce dernier.

8. Terminal selon la revendication 7, **caractérisé en ce que** le logement se compose sensiblement de bandes plates, de préférence de profilés angulaires (7') sur lesquels est placé le dispositif d'amortissement d'impact (3).

9. Terminal selon l'une des revendications précédentes, **caractérisé en ce que** les structures tubulaires présentent la même ou une plus grande dimension que la largeur de la glissière de l'affaissement.

10. Terminal selon l'une des revendications précédentes, **caractérisé en ce qu'**au moins un nombre prédéterminé des structures tubulaires présentent respectivement des patins de guidage (19).

11. Terminal selon la revendication 10, **caractérisé en ce que** les patins de guidage (19) sont guidés par le logement.

12. Terminal selon l'une des revendications 10 ou 11, **caractérisé en ce que** les patins de guidage (19) sont réalisés de préférence comme des corps rectangulaires avec des faces frontales arrondies ou comme des cylindres.

13. Terminal selon l'une des revendications 10 à 12, **caractérisé en ce qu'**une flasque de fixation (9) pour une structure tubulaire est fixée respectivement sur un patin de guidage (19).

14. Terminal selon l'une des revendications 1 à 13, **caractérisé en ce que** le dispositif d'amortissement d'Impact (3) s'appuie dans la zone d'extrémité par une formation d'extrémité (10) servant de bloc d'arrêt.

15. Terminal selon l'une des revendications 1 à 14, **caractérisé en ce que** le dispositif d'amortissement d'impact (3) présente l'un derrière l'autre une section de tête (K), une section de transition (U) ainsi que des sections d'amortissement (Dₙ).

16. Terminal selon l'une des revendications 1 à 15, **caractérisé en ce que** le dispositif d'amortissement d'impact (3) présente dans la section de tête (K) un tablier d'interception (12).

17. Terminal selon l'une des revendications 15-16, **caractérisé en ce qu'**à l'intérieur du dispositif d'amortissement d'impact (3) un comportement d'amortissement différent est réglé respectivement dans les sections K, U et Dₙ.

18. Terminal selon l'une des revendications 1, 3 à 16, **caractérisé en ce qu'**à l'Intérieur du dispositif d'amortissement d'impact (3) un comportement d'amortissement identique est réglé dans les sections (Dₙ).

19. Terminal selon l'une des revendications 1, 2, 4 à 17, **caractérisé en ce que** la section d'amortissement (Dₙ) présente après la section de tête (k) un amortissement plus élevé en comparaison des sections d'amortissement suivantes (Dₙ₊₁), une dernière section possédant devant un bloc d'arrêt un amortissement plus faible.

20. Terminal selon l'une des revendications 1 à 19, **caractérisé en ce que** l'amortissement est atteint par une hauteur différente des structures tubulaires et/ou une épaisseur de parol différente et/ou par introduction de structures tubulaires de diamètre plus petit dans une telle dimension plus grande.

21. Terminal selon l'une des revendications 1 à 20, **caractérisé en ce qu'**un guidage de direction est disposé sur l'affaissement.

22. Terminal selon la revendication 21, **caractérisé en ce que** le guidage de direction est une âme de guidage (17) faisant saille au-dessus du bord supérieur du profilé en acier (4, 4') qui est détourné de la chaussée.

23. Terminal selon l'une des revendications précédentes, **caractérisé en ce que** le dispositif d'amortissement d'impact de déformation mobile (3) est disposé complètement sur le système de retenue.
